# EUROPÄISCHE PATENTSCHRIFT

(11) **EP 2 004 529 B1**
(45) Veröffentlichungstag und Bekanntmachung des Hinweises auf die Patenterteilung: **10.08.2011**
(21) Anmeldenummer: 07727765.5
(22) Anmeldetag: 04.04.2007
(51) Int. Cl.: B65H 5/02, B65H 9/06

(54) **VORRICHTUNG UND VERFAHREN ZUR RÄUMLICHEN AUSRICHTUNG VON ZUSCHNITTEN**
APPARATUS AND METHOD FOR SPATIALLY ORIENTING BLANKS
DISPOSITIF ET PROCEDE D'ORIENTATION DANS L'ESPACE DE FLANS

(30) Priorität: 04.04.2006 DE 102006015731
(43) Veröffentlichungstag der Anmeldung: 24.12.2008
(73) Patentinhaber: Winkler + Dünnebier AG, 56654 Neuwied (DE)
(72) Erfinder: ISAAK, Nikolaus, 56579 Bonefeld (DE); SCHÖNBERGER, Reiner, 56412 Grossholbach (DE); SCHRADER, Carsten, 56584 Thalhausen (DE)
(74) Vertreter: Müller, Gerald Christian
(86) Internationale Anmeldenummer: PCT/EP2007/053294
(87) Internationale Veröffentlichungsnummer: WO 2007/115996

(56) Entgegenhaltungen:
- DE-A1- 19 609 991
- DE-A1- 19 933 064
- DE-A1-102004 025 427
- US-A- 5 374 053

## Beschreibung

### 1. Anwendungsgebiet

Die vorliegende Erfindung betrifft eine Vorrichtung sowie ein Verfahren zum räumlichen Ausrichten (Regulieren) von Zuschnitten, insbesondere Briefhüllenzuschnitten bzw. nahezu fertig gefalteten Briefhüllen in einer Briefhüllenherstellungsmaschine. Unter dem Begriff Briefhüllen sind Briefumschläge sowie Versandtaschen aller Art zu verstehen. Zuschnitte im Sinne der vorliegenden Erfindung können auch Etikettenzuschnitte, beispielsweise für Flaschenetiketten, oder Deckelzuschnitte für Deckel von Lebensmittelbehältern sein. Aus Gründen der Einfachheit werden der Stand der Technik sowie die Erfindung im Folgenden an dem Beispiel der Herstellung von Briefhüllen dargestellt.

### II. Technischer Hintergrund

Das als Regulieren bezeichnete räumliche Ausrichten von Zuschnitten bzw. nahezu fertig gefalteten Briefhüllen in Briefhüllenherstellungsmaschinen ist erforderlich, um die Zuschnitte für die Zwecke der exakten Bearbeitung in einem nachfolgenden Arbeitsschritt genau zu positionieren. Besteht der nachfolgende Arbeitsschritt beispielsweise in einem Faltvorgang, so muss durch das Regulieren gewährleistet sein, dass die Faltung exakt entlang einer bereits vorgeprägten Vorbruchlinie erfolgt.

Eine Vorrichtung zum Regulieren von Zuschnitten ist bereits aus der DE 196 09 991 A1 bekannt. Sie weist einen mit Saugluft beaufschlagbaren Mitnehmerwalzenkörper auf, der drehbar koaxial zwischen zwei Anschlagwalzenkörpern angeordnet ist, die ihrerseits jeweils mit in Radialrichtung vorstehenden Anschlagelementen versehen sind. Der Mitnehmerwalzenkörper dreht sich mit einer höheren Umfangsgeschwindigkeit als die beiden synchron rotierenden Anschlagwalzenkörper. Ein auszurichtender Zuschnitt wird von der Saugwirkung des Mitnehmerwalzenkörpers erfasst und aufgrund dessen höherer Umfangsgeschwindigkeit in Anlage an die mit geringerer Umfangsgeschwindigkeit rotierenden Anschlagelemente gebracht. Dabei wird die Vorderkante des Zuschnitts aus einer etwaigen Fehllage heraus exakt quer zu der Transportrichtung ausgerichtet.

Die bekannte Vorrichtung erfordert das Beaufschlagen des Mitnehmerwalzenkörpers mit Saugluft, was stets mit einem gewissen Aufwand verbunden ist. In der DE 196 09 991 A1 wird alternativ vorgeschlagen, die Zuschnitte mittels Mitnehmerrollen an den Mitnehmerwalzenkörper zu drücken. Eine derartige Ausgestaltung bei der bekannten Vorrichtung führt dazu, dass der bereits ausregulierte Zuschnitt weiterhin mit der erhöhten Umfangsgeschwindigkeit des Mitnehmerwalzenkörpers geschoben wird, was zu Fehlfunktionen wie etwa einem Zuschnittstau und damit zusammenhängender Produktionsunterbrechung führen kann.

Ein weiterer Nachteil der aus der DE 196 09 991 A1 bekannten Vorrichtung ergibt sich daraus, dass dort die Reißwalze relativ nahe an der Regulierwalze angeordnet ist. Dies führt in unerwünschter Weise dazu, dass der Durchmesser der Regulierwalze verhältnismäßig groß gewählt werden muss, um auch große Zuschnitte bzw. Briefhüllen regulieren zu können, die sich hierzu vollständig auf dem Umfang der Regulierwalze befinden müssen. Der nächste Zuschnitt kann erst dann aus der geschuppten Anordnung vereinzelt werden, wenn sich der vorangehende Zuschnitt vollständig auf dem Umfang der Regulierwalze befindet.

Aus der DE 10 2004 025 427 A1 ist eine kombinierte Vorrichtung zum Beschleunigen und räumlichen Ausrichten von Zuschnitten bekannt. Auch bei dieser Vorrichtung wird von einem mit Saugluft beaufschlagbaren Mitnehmerwalzenkörper Gebrauch gemacht, der mit höherer Umfangsgeschwindigkeit rotiert als die beiden ihm zugeordneten Anschlagwalzenkörper. Alternativ wird hier vorgeschlagen, anstelle des mit Saugluft beaufschlagten Mitnehmerwalzenkörpers eine Transportgurteinrichtung vorzusehen, bei der wenigstens zwei übereinander angeordnete Transportgurte derart zusammenwirken, dass sie die Zuschnitte reibschlüssig mitnehmen können. Aufgrund des sandwichartigen Einklemmens der Zuschnitte bei dieser Ausgestaltung steht den bereits ausgerichteten, mit ihrer Vorderkante an den Anschlagelementen anliegenden Zuschnitten keine Bewegungsfreiheit zur Verfügung, um die Schiebebewegung der beiden mit erhöhter Geschwindigkeit fördernden Transportgurte auszugleichen. Für diesen Ausgleich ist ein Schlupf zwischen den Transportgurten und den Zuschnitten erforderlich, der einerseits mit dem Erfordernis der Reibschlüssigkeit für den Transportzweck vereinbar sein muss und andererseits zu unerwünschten Rutschspuren auf den Zuschnitten führen kann.

### III. Darstellung der Erfindung

### a) Technische Aufgabe

Es ist daher die Aufgabe der vorliegenden Erfindung, eine Vorrichtung sowie ein Verfahren zum räumlichen Ausrichten von Zuschnitten bzw. Briefhüllen zu schaffen, die bzw. das saugluftfrei arbeitet und gleichzeitig die Wahrscheinlichkeit einer Fehlfunktion in Form eines Zuschnittstaus sowie die Wahrscheinlichkeit von Rutschspuren oder Ähnlichem an den Zuschnitten minimiert.

### b) Lösung der Aufgabe

Diese Aufgabe wird mittels einer Vorrichtung mit den Merkmalen des Anspruchs 1 bzw. mittels eines Verfahrens mit den Merkmalen des Anspruchs 7 gelöst. Weitere Ausgestaltungen der vorliegenden Erfindung ergeben sich aus den Unteransprüchen.

Erfindungsgemäß wird eine Vorrichtung zum räumlichen Ausrichten bzw. Regulieren von Zuschnitten bzw. Briefhüllen vorgeschlagen, bei der die Mitnehmertransporteinrichtung als Transportgurteinrichtung mit wenigstens einem endlos umlaufenden Transportgurt ausgebildet ist. Denkbar sind auch mehrere, in der Transportebene parallel nebeneinander liegende Transportgurte. Die Mitnehmerrolle ist erfindungsgemäß derart verstellbar gelagert, dass der Bahnabstand zwischen der Walzenkörperrolle und der Mitnehmerrolle auf die Länge der auszurichtenden Zuschnitte einstellbar ist. Bei dem vorgenannten Bahnabstand handelt es sich um die auf der Oberfläche des Transportgurtes gemessene Strecke zwischen der Walzenkörperrolle und der Mitnehmerrolle.

Der das Anschlagelement tragende Anschlagwalzenkörper rotiert in herkömmlicher Weise mit einer ersten Bahngeschwindigkeit, die der Taktgeschwindigkeit der Herstellungsmaschine entspricht. Der Transportgurt läuft mit einer zweiten Bahngeschwindigkeit um, die größer ist als die erste Bahngeschwindigkeit.

Erfindungsgemäß wird in vorteilhafter Weise gewährleistet, dass ein Zuschnitt entweder nur von dem Transportgurt und der mit ihm zusammenwirkenden Mitnehmerrolle transportiert bzw. geschoben oder nur von dem Anschlagwalzenkörper und der mit ihm zusammenwirkenden Walzenkörperrolle transportiert bzw. gezogen wird.

In demjenigen Bereich der von einem Zuschnitt durchlaufenen Bahn, der zwischen der Mitnehmerrolle und der Walzenkörperrolle liegt, kann sich der Zuschnitt in einer Richtung senkrecht zu der Transportebene bewegen, d.h. insbesondere wellenartig ausbeulen, wenn der Zuschnitt bereits an dem Anschlagelement des Anschlagwalzenkörpers angeschlagen hat und der Transportgurt den Zuschnitt noch mit der höheren, zweiten Bahngeschwindigkeit schiebt. Dieser Stauchzustand besteht jedoch nur während eines relativ kurzen Zeitraumes, da die vordere Kante des Zuschnitts unmittelbar nach dem Anschlagen an das Anschlagelement von der mit dem Anschlagwalzenkörper zusammenwirkenden Walzenkörperrolle erfasst wird und dann erfindungsgemäß sofort die hintere Kante des Zuschnitts den Spalt zwischen Mitnehmerrolle und Transportgurt verlässt und somit losgelassen wird.

Im Rahmen der vorliegenden Erfindung ist somit ein Schlupf zwischen dem Transportgurt und dem Zuschnitt nicht zwingend erforderlich..Der Ausgleich der an dem Zuschnitt kurzfristig auftretenden Stauchwirkung in dem voranstehend beschriebenen Sinne kann durch seitliches Ausweichen bzw. Ausbeulen einzelner Bereiche des Zuschnitts senkrecht zu der Transportebene erfolgen. Im übrigen ist ein kurzfristiges Auftreten der Stauchwirkung durchaus vorteilhaft, da sie bewirkt, dass der Zuschnitt mit hinreichender Andruckkraft satt gegen das Anschlagelement gedrückt wird. Dieser Effekt bewirkt ein präzises Ausrichten des Zuschnitts.

Der endlos umlaufende Transportgurt wird mittels mehrerer, drehbar gelagerter Umlenkrollen geführt. Eine der Umlenkrollen ist koaxial zu dem Anschlagwalzenkörper angeordnet und weist einen etwas kleineren Durchmesser auf als der Anschlagwalzenkörper, so dass die Oberfläche des Transportgurtes relativ zu der Mantelfläche des Anschlagwalzenkörpers bündig oder radial leicht nach innen versetzt zu liegen kommt. Dadurch entsteht ein linearer Abschnitt des Transportgurtes, mittels welchem die Zuschnitte dem Anschlagwalzenkörper tangential zugeführt werden können. An den linearen Abschnitt des Transportgurtes schließt sich ein kreisbogenförmiger Abschnitt an, dessen Krümmung derjenigen entspricht, die sich aus dem Durchmesser des Anschlagwalzenkörpers bzw. der Umlenkrolle ergibt. Der kreisbogenförmige Abschnitt endet in dem Bereich derjenigen Stelle, an der sich die Walzenkörperrolle befindet. Das Regulieren, d. h. das Heranführen der vorderen Kante eines Zuschnitts an das Anschlagelement des Anschlagwalzenkörpers, findet in dem vorgenannten kreisbogenförmigen Abschnitt des Transportgurtes statt.

In vorteilhafter Weise kann eine Führungseinrichtung vorgesehen werden, welche die Zuschnitte entlang des linearen Abschnitts und/oder entlang des kreisbogenförmigen Abschnitts des Transportgurtes lose bzw. spielbehaftet derart führt, dass eine ausreichende wellenartige Ausbeulbewegung einzelner Bereiche des Zuschnitts möglich bleibt. Der Abstand zwischen der Oberfläche des Transportgurtes und der Führungsfläche der Führungseinrichtung beträgt dabei vorzugsweise wenigstens der doppelten Materialstärke der Zuschnitte.

Vorteilhaft ist es des weiteren, sowohl die Mitnehmerrolle als auch die Walzenkörperrolle frei drehbar in der Führungseinrichtung zu lagern. Dabei ist die Walzenkörperrolle ortsfest an der Führungseinrichtung befestigt und in Richtung des Anschlagwalzenkörpers vorgespannt. Die Mitnehmerrolle kann in besonders vorteilhafter Weise an der Führungseinrichtung entlang des linearen Abschnittes und/oder entlang des kreisbogenförmigen Abschnittes des Transportgurtes verstellbar angeordnet sein. Auf diese Weise ist gewährleistet, dass der Bahnabstand zwischen der ortsfesten Walzenkörperrolle und der Mitnehmerrolle stets so eingestellt werden kann, dass er erfindungsgemäß im Wesentlichen der Länge der auszurichtenden Zuschnitte bzw. Briefhüllen entspricht.

Vorzugsweise werden zwei oder mehrere Mitnehmerrollen entlang des linearen Abschnittes und/oder entlang des kreisbogenförmigen Abschnittes des Transportgurtes relativ zueinander verstellbar an der Führungseinrichtung befestigt. Die Abstände zwischen den einzelnen Mitnehmerrollen sowie der Abstand zwischen der in Transportrichtung vordersten Mitnehmerrolle und der Walzenkörperrolle können dann so eingestellt werden, dass sie jeweils im Wesentlichen der Länge des Zuschnitts bzw. der Briefhülle entsprechen. Auf diese Weise ist der Transport auch kürzerer Zuschnitte in dem linearen Abschnitt des Transportgurtes gewährleistet. Je nach Zuschnittlänge können eine, zwei oder mehrere Mitnehmerrollen gleichzeitig im Einsatz sein.

### c) Ausführungsbeispiele

Nachfolgend werden eine Ausführungsform der erfindungsgemäßen Vorrichtung sowie das erfindungsgemäße Verfahren anhand der beigefügten Figuren beispielhaft beschrieben. Es zeigen:
- Fig. 1:: eine Seitenansicht einer Ausführungsform einer erfindungsgemäßen Vorrichtung;
- Fig. 2:: eine Aufsicht auf die erfindungsgemäße Vorrichtung gemäß Fig. 1 mit zwei nahezu fertig gefalteten Briefhüllen;
- Fig. 3:: eine Detailseitenansicht der erfindungsgemäßen Vorrichtung gemäß Fig. 1, wobei eine Briefhülle mit maximal möglicher Länge gezeigt ist; und
- Fig. 4:: eine Detailseitenansicht einer erfindungsgemäßen Vorrichtung ge- mäß Fig. 1, wobei eine Briefhülle mit minimal möglicher Länge ge- zeigt ist.

Die Fig. 1 und 2 zeigen eine Vorrichtung 1 zum räumlichen Ausrichten von nahezu fertig gefalteten Zuschnitten bzw. Briefhüllen 2. Es ist lediglich noch erforderlich, die Schließklappe zu falten. Die auszurichtenden Briefhüllen 2 werden der Vorrichtung 1 mit Hilfe der in Fig. 1 rechts unten gezeigten Transportbandeinrichtung 10 in geschupptem Zustand zugeführt. Mit Hilfe einer mit Saugluft beaufschlagbaren Beschleunigungs- bzw. Reißwalze 11 sowie einer Führungsplatte 12 werden die Briefhüllenzuschnitte 2 vereinzelt und in vereinzeltem Zustand an die Vorrichtung 1 übergeben. Die Transportbandeinrichtung 10, die Reißwalze 11 und die Führungsplatte 12 bilden keinen Bestandteil der erfindungsgemäßen Vorrichtung 1 und sind in Fig. 2 nicht dargestellt.

Die Vorrichtung 1 besteht aus zwei zylindrischen Anschlagwalzenkörpern 3a, 3b, die um eine Achse A synchron drehbar gelagert sind. Die Anschlagwalzenkörper 3a, 3b weisen in ihren Mantelflächen jeweils achsparallele Nuten 13a, 13b auf, in welchen jeweils ein radial hervorstehendes Anschlagelement 7a bzw. 7b befestigbar ist. Der axiale Abstand der Anschlagelemente 7a und 7b voneinander kann in Abhängigkeit von der Breite der Briefhüllen 2 durch deren Verschieben in den Nuten 13a und 13b geeignet eingestellt werden. Die Anschlagwalzenkörper 3a, 3b rotieren synchron, wobei sich die Anschlagelemente 7a, 7b in Umfangsrichtung mit einer ersten Bahngeschwindigkeit v1 bewegen, die der Taktgeschwindigkeit der Briefhüllenherstellungsmaschine entspricht.

Es ist in den Fig. nicht dargestellt, dass zwischen den beiden Anschlagwalzenkörpern 3a, 3b eine Umlenkrolle angeordnet ist, die einen etwas kleineren Durchmesser aufweist als die Anschlagwalzenkörper 3a, 3b. Die Umlenkrolle ist koaxial zu den Anschlagwalzenkörpern 3a, 3b angeordnet und dient der Umlenkung eines endlosen Transportgurtes 6, der Bestandteil einer Transportgurteinrichtung 4 ist. Mit Hilfe einer Antriebswalze 15 wird der Transportgurt 6 im Gegenuhrzeigersinn umlaufend mit einer zweiten Bahngeschwindigkeit v2 angetrieben, die größer ist als die Bahngeschwindigkeit v1 der Anschlagelemente 7a, 7b. Der Transportgurt 6 läuft zusätzlich um eine Spannrolle 16 sowie eine weitere Umlenkrolle 17 um.

Wie in den Fig. 1 und 2 zu erkennen ist, befindet sich oberhalb des für den Transport der Briefhüllen 2 dienenden Abschnitts des Transportgurtes 6 eine Führungseinrichtung in Form einer hochkant stehenden Führungsschiene 9, die beispielsweise als Führungsblech ausgebildet ist. Die Unterkante der Führungsschiene 9 bildet eine Führungsfläche, die mit gleich bleibendem Abstand oberhalb des Transportgurtes 6 angeordnet ist.

Wie in Fig. 1 zu erkennen ist, weist die Führungsfläche der Führungsschiene 9 einen geradlinigen Abschnitt sowie einen kreisbogenförmig gekrümmt verlaufenden Abschnitt auf. Der geradlinige Abschnitt der Führungsfläche liegt demjenigen linearen Abschnitt des Transportgurtes 6 gegenüber, der die Briefhüllen 2 tangential den Anschlagwalzenkörpern 3a, 3b zuführt. Der kreisbogenförmige Abschnitt der Führungsfläche liegt dem sich anschließenden kreisbogenförmigen Abschnitt des Transportgurtes 6 gegenüber. Der Abstand zwischen der Führungsfläche und der Oberfläche des Transportgurtes 6 beträgt vorzugsweise wenigstens das Doppelte der Dicke der Briefhüllen 2, d. h. im vorliegenden Fall das Doppelte der zweifachen Materialstärke des Papiers, aus welchem die Briefhüllen 2 bestehen.

Die Führungsschiene 9 trägt eine ortsfest gelagerte Andruckwalze 18, die in Richtung des Transportgurtes 6 vorgespannt ist. Des weiteren trägt die Führungsschiene 9 bei der gezeigten Ausführungsform vier Mitnehmerrollen 5, die zwischen einer Andruckstellung und einer Ruhestellung bewegbar, insbesondere verschwenkbar, sind. In Fig. 1 befindet sich nur die ganz rechts dargestellte Mitnehmerrolle 5 in ihrer aktiven Andruckstellung, in welcher sie federvorgespannt gegen den Transportgurt 6 gedrückt wird. Die drei übrigen Mitnehmerrollen 5 befinden sich in ihrer von dem Transportgurt 6 weg geschwenkten Ruhestellung. Wie in Fig. 2 dargestellt, ist jede der Mitnehmerrollen 5 und die Andruckwalze 18 als Zwillingsrolle bzw. -walze ausgebildet.

Außerdem trägt die Führungsschiene 9 zwei ortsfest gelagerte Walzenkörperrollen 8a und 8b. Die beiden Walzenkörperrollen 8a und 8b sind über eine Rollenachse 19 miteinander verbunden, die in Richtung des Transportgurtes 6 bzw. die Achse A der Anschlagwalzenkörper 3a, 3b und der Umlenkrolle 14 vorgespannt ist.

Die in Fig. 1 gezeigte Konfiguration eignet sich zum Ausrichten desjenigen Briefhüllenformats, das in Transportrichtung der Fig. 1 und 2 von rechts nach links die größte Länge aufweist. Es kommt in diesem Zusammenhang auf die in Fig. 2 eingezeichnete und die Schließklappe berücksichtigende Länge L der noch nicht vollständig fertig gefalteten Briefhülle 2 an. Die Konfiguration gemäß Fig. 1 ist in der Detailansicht gemäß Fig. 3 vergrößert dargestellt.

Die mit Hilfe der Reißwalze 11 vereinzelte und auf Taktgeschwindigkeit beschleunigte Briefhülle 2 gemäß Fig. 2 wird zunächst von der gegen den Transportgurt 6 vorgespannten Andrückwalze 18 erfasst. Daraufhin erfolgt eine Beschleunigung der Briefhülle 2 auf die Bahngeschwindigkeit v2, die größer ist als die Taktgeschwindigkeit. Die in den Fig. 1 und 2 ganz rechte Mitnehmerrolle 5 erfasst schließlich die Briefhülle 2, so dass diese mit der Bahngeschwindigkeit v2 weitertransportiert wird.

Auf diese Weise gelangt die vordere Kante der Briefhülle 2 schließlich zu den beiden Anschlagwalzenkörpern 3a und 3b, wo sie an die beiden sich mit der geringeren Bahngeschwindigkeit v1 bewegenden Anschlagelemente 7a und 7b anschlägt. In diesem Moment schiebt der Transportgurt 6 die Briefhülle 2 mit der höheren Bahngeschwindigkeit v2 gegen die sich mit der geringeren Bahngeschwindigkeit v1 bewegenden Anschlagelemente 7a und 7b. Die lose Führung der Briefhülle 2 mittels der Führungsschiene 9 ermöglicht es, dass die Briefhülle 2 eine Ausgleichsbewegung durch bereichsweises Ausbeulen ausführen kann.

Da erfindungsgemäß der Bahnabstand zwischen den Walzenkörperrollen 8a, 8b und der aktiven Mitnehmerrolle 5 jedoch stets der Länge L der auszurichtenden Briefhüllen 2 entspricht, dauert der Zustand des Ausbeulens nur solange an bis die Vorderkante der Briefhülle 2 von den Walzenkörperrollen 8a, 8b und den Anschlagwalzenkörpern 3a, 3b erfasst wird. Aufgrund des erfindungsgemäßen Bahnabstandes zwischen den Walzenkörperrollen 8a, 8b und der aktiven Mitnehmerrolle 5 erfolgt auf diese Weise automatisch das Loslassen des hinteren Endes der Briefhülle 2, sobald deren vordere Kante von den Walzenkörperrollen 8a, 8b erfasst wurde. Unmittelbar nach dem Loslassen des hinteren Endes der Briefhülle 2 wird diese nicht mehr mit der höheren Bahngeschwindigkeit v2 angeschoben, so dass sich der Ausbeulzustand auflösen und die Briefhülle 2 wieder glatt an den Transportgurt 6 bzw. die Mantelflächen der Anschlagwalzenkörper 3a, 3b anlegen kann.

In den Fig. 1, 3 und 4 ist ein in der Führungsschiene 9 vorgesehener Schlitz 20 zu erkennen, entlang welchem die aktive Mitnehmerrolle 5 parallel zu dem transportierenden Abschnitt des Transportgurtes 6 verstellbar ist. Auf diese Weise ist erfindungsgemäß eine Anpassung des Bahnabstandes zwischen den Walzenkörperrollen 8a, 8b und der aktiven Mitnehmerrolle 5 möglich, so dass die Vorrichtung 1 auch nach Durchführung von Formatwechseln erfindungsgemäß einsetzbar ist.

Fig. 4 zeigt eine vergrößerte Detailansicht derjenigen Konfiguration, mittels welcher eine Briefhülle 2 mit sehr geringer Länge L reguliert werden kann. Hierzu befinden sich alle vier Mitnehmerrollen 5 in ihrer aktiven Andruckstellung, wie in Fig. 4 gezeigt. Erfindungsgemäß beträgt hier der Bahnabstand zwischen den Walzenkörperrollen 8a, 8b und der in Fig. 4 ganz links gezeigten Mitnehmerrolle 5 wieder der verhältnismäßig kleinen Länge L der auszurichtenden Briefhülle 2. Die drei übrigen, an sich aktiven Mitnehmerrollen 5 in Fig. 4 haben mit der eigentlichen Regulier- bzw. Ausrichtfunktion nichts zu tun, sondern dienen lediglich dazu, den Transport der Briefhüllen 2 von der Reißwalze 11 zu der erfindungsgemäß wirksamen, in Fig. 4 ganz links dargestellten Mitnehmerrolle 5 zu ermöglichen.

Wie in Fig. 2 zu erkennen, sind beidseitig neben dem Transportgurt 6 und zwischen der Umlenkrolle 17 sowie den Anschlagwalzenkörpern 3a, 3b Stützplatten 21 angeordnet, um zu verhindern, dass die Briefhüllen 2 seitlich neben dem Transportgurt 6 herunterhängen. Wie in den Fig. 1, 3 und 4 zu erkennen, ist außerdem eine Abschälführung 22 vorgesehen, um die ausgerichteten Briefhüllen 2 der nächsten Bearbeitungsstation zuführen zu können, hier der sich anschließenden Schließklappenfaltstation.

### BEZUGSZEICHENLISTE

- 1: Vorrichtung
- 2: Briefhülle
- 3a,b: Anschlagwalzenkörper
- 4: Transportgurteinrichtung
- 5: Mitnehmerrolle
- 6: Transportgurt
- 7a,b: Anschlagelement
- 8a,b: Walzenkörperrolle
- 9: Führungsschiene
- 10: Transportbandeinrichtung
- 11: Beschleunigungs- bzw. Reißwalze
- 12: Führungsplatte
- 13a,b: Nut
- 15: Antriebswalze
- 16: Spannrolle
- 17: weitere Umlenkrolle
- 18: Andruckwalze
- 19: Rollenachse
- 20: Schlitz
- 21: Stützplatte
- 22: Abschälführung

- A: Achse
- L: Länge der Briefhülle 2
- v1: erste Bahngeschwindigkeit
- v2: zweite Bahngeschwindigkeit

## Patentansprüche

1. Vorrichtung zum räumlichen Ausrichten von Zuschnitten (2) mit einer in Transportrichtung gemessenen Länge (L), umfassend wenigstens einen um eine Achse (A) drehbaren Anschlagwalzenkörper (3a, 3b), der wenigstens ein Anschlagelement (7a, 7b) aufweist, und eine Mitnehmertransporteinrichtung zur Mitnahme der Zuschnitte (2) relativ zu dem Anschlagwalzenkörper (3a, 3b), wobei wenigstens eine Mitnehmerrolle (5), mittels welcher die Zuschnitte (2) gegen die Mitnehmertransporteinrichtung drückbar sind, und wenigstens eine Walzenkörperrolle (8a, 8b), mittels welcher die Zuschnitte (2) gegen den Anschlagwalzenkörper (3a, 3b) drückbar sind, vorgesehen sind, wobei die Walzenkörperrolle (8a, 8b) in Anlage an den Anschlagwalzenkörper (3a, 3b) vorgespannt ist,
**dadurch gekennzeichnet, dass**
die Mitnehmertransporteinrichtung eine Transportgurteinrichtung (4) ist, die wenigstens einen endlos umlaufenden Transportgurt (6) aufweist, und die Mitnehmerrolle (5) derart gelagert ist, dass der Bahnabstand zwischen der Walzenkörperrolle (8a, 8b) und der Mitnehmerrolle (5) auf die Länge (L) der auszurichtenden Zuschnitte (2) einstellbar ist.

2. Vorrichtung nach Anspruch 1,
**dadurch gekennzeichnet, dass**
die Transportgurteinrichtung (4) eine um die Achse (A) drehbare Umlenkrolle zum Umlenken des Transportgurtes (6) umfasst, die im wesentlichen denselben Durchmesser aufweist wie der Anschlagwalzenkörper (3a, 3b), so dass ein linearer Abschnitt des Transportgurtes (6) entsteht, in welchem die Zuschnitte (2) dem Anschlagwalzenkörper (3a, 3b) tangential zuführbar sind.

3. Vorrichtung nach Anspruch 2,
**dadurch gekennzeichnet, dass**
eine Führungseinrichtung (9) vorgesehen ist, welche die Zuschnitte (2) entlang des linearen Abschnitts und entlang eines sich an diesen anschließenden kreisbogenförmigen Abschnitts des Transportgurtes (6) lose führt.

4. Vorrichtung nach Anspruch 3,
**dadurch gekennzeichnet, dass**
an der Führungseinrichtung (9) sowohl die Mitnehmerrolle (5) als auch die Walzenkörperrolle (8) frei drehbar gelagert ist.

5. Vorrichtung nach Anspruch 4,
**dadurch gekennzeichnet, dass**
die Mitnehmerrolle (5) an der Führungseinrichtung (9) entlang des linearen Abschnittes und/oder des kreisbogenförmigen Abschnitts des Transportgurtes (6) verstellbar angeordnet ist.

6. Vorrichtung nach Anspruch 4,
**dadurch gekennzeichnet, dass**
zwei oder mehr Mitnehmerrollen (5) vorgesehen sind, die an der Führungseinrichtung (9) entlang des linearen Abschnittes und/oder des kreisbogenförmigen Abschnitts des Transportgurtes (6) relativ zueinander verstellbar angeordnet sind.

7. Verfahren zum räumlichen Ausrichten von Zuschnitten (2) unter Verwendung einer Vorrichtung mit wenigstens einem um eine Achse (A) drehbaren Anschlagwalzenkörper (3a, 3b), der wenigstens ein Anschlagelement (7a, 7b) aufweist, und einer Transportgurteinrichtung (4) zur Mitnahme der Zuschnitte (2) relativ zu dem Anschlagwalzenkörper (3a, 3b), wobei wenigstens eine Mitnehmerrolle (5), mittels welcher die Zuschnitte (2) gegen wenigstens einen Transportgurt (6) der Transportgurteinrichtung (4) drückbar sind, und wenigstens eine Walzenkörperrolle (8), mittels welcher die Zuschnitte (2) gegen den Anschlagwalzenkörper (3a, 3b) drückbar sind, vorgesehen sind, umfassend folgende Schritte:
• Einstellen des Bahnabstandes zwischen der Walzenkörperrolle (8a, 8b) und der Mitnehmerrolle (5) auf die Länge (L) der auszurichtenden Zuschnitte (2),
• Drehen des Anschlagwalzenkörpers (3a, 3b), so dass sich das Anschlagelement (7a, 7b) mit einer ersten Bahngeschwindigkeit (v1) bewegt,
• Zuführen eines Zuschnitts (2) zu dem Anschlagwalzenkörper (3a, 3b) in dessen tangentialer Richtung mit einer zweiten Bahngeschwindigkeit (v2), die größer ist als die erste Bahngeschwindigkeit (v1), wobei der Zuschnitt (2) reibschlüssig zwischen dem Transportgurt (6) und der Mitnehmerrolle (5) gehalten wird,
• Heranführen der in Transportrichtung vorderen Kante des Zuschnitts (2) an das Anschlagelement (7a, 7b) in einem Bahnbereich, der zwischen der Mitnehmerrolle (5) und der Walzenkörperrolle (8) liegt, derart, dass die vordere Kante an dem Anschlagelement (7a, 7b) anschlägt,
• reibschlüssiges Erfassen der vorderen Kante des Zuschnitts (2) zwischen der Walzenkörperrolle (8) und dem Anschlagwalzenkörper (3a, 3b), und
• Loslassen der in Transportrichtung hinteren Kante des Zuschnitts (2) sobald die vordere Kante von der Walzenkörperrolle (8) erfasst wurde.

## Claims

1. Device for spatially orienting blanks (2) having a length (L) measured in a transport direction, comprising at least one stop roll body (3a, 3b) rotatable about an axis (A) and having at least one stop element (7a, 7b) and a driver transport apparatus for driving the blanks (2) relative to the stop roll body (3a, 3b), wherein there are at least one driver roller (5), by means of which the blanks (2) can be pushed against the driver transport apparatus, and at least one roll body roller (8a, 8b), by means of which the blanks (2) can be pushed against the stop roll body (3a, 3b), and wherein the roll body roller (8a, 8b) is biased in contact with the stop roll body (3a, 3b),
**characterised in that**
the driver transport apparatus is a transport belt apparatus (4) comprising at least one endlessly revolving transport belt (6) and the driver roller (5) is mounted in such a manner that the path distance between the roll body roller (8a, 8b) and the driver roller (5) can be set to the length (L) of the blanks (2) which are to be oriented.

2. Device according to claim 1,
**characterised in that**
the transport belt apparatus (4) comprises a diverter roller rotatable about the axis (A) in order to divert the transport belt (6), said diverter roller having substantially the same diameter as the stop roll body (3a, 3b), so that the result is a linear section of the transport belt (6) in which the blanks (2) can be fed tangentially to the stop roll body (3a, 3b).

3. Device according to claim 2,
**characterised in that**
a guide apparatus (9) is provided, which loosely guides the blanks (2) along the linear section and along a section of the transport belt (6) shaped as a circular arc and adjoining to the linear section.

4. Device according to claim 3,
**characterised in that**
both the driver roller (5) and the roll body roller (8) are mounted in a freely rotatable manner on the guide apparatus (9).

5. Device according to claim 4,
**characterised in that**
the driver roller (5) is mounted adjustably on the guide apparatus (9) along the linear section and/or the section of the transport belt (6) shaped as a circular arc.

6. Device according to claim 4,
**characterised in that**
two or more driver rollers (5) are provided, which are mounted so as to be adjustable in relation to each other on the guide apparatus (9) along the linear section and/or the section of the transport belt (6) shaped as a circular arc.

7. Method for spatially orienting blanks (2) using a device comprising at least one stop roll body (3a, 3b) rotatable about an axis (A) and having at least one stop element (7a, 7b) and a transport belt apparatus (4) for driving the blanks (2) relative to the stop roll body (3a, 3b), wherein there are at least one driver roller (5), by means of which the blanks (2) can be pushed against at least one transport belt (6) of the transport belt apparatus (4), and at least one roll body roller (8), by means of which the blanks (2) can be pushed against the stop roll body (3a, 3b), said method comprising the following steps:
• adjusting the path distance between the roll body roller (8a, 8b) and the driver roller (5) to the length (L) of the blanks (2) which are to be oriented,
• rotating the stop roll body (3a, 3b), so that the stop element (7a, 7b) moves at a first path speed (v1),
• feeding a blank (2) to the stop roll body (3a, 3b) in its tangential direction at a second path speed (v2), which is greater than the first path speed (v1), wherein the blank (2) is held so as to be frictionally engaged between the transport belt (6) and the driver roller (5),
• guiding that edge of the blank (2) that is leading in the transport direction to the stop element (7a, 7b) in a path area which lies between the driver roller (5) and the roll body roller (8) in such a way that the leading edge engages the stop element (7a, 7b),
• gripping so as to be frictionally engaged the leading edge of the blank (2) between the roll body roller (8) and the stop roll body (3a, 3b), and
• releasing that edge of the blank (2) that is trailing in the transport direction as soon as the leading edge has been gripped by the roll body roller (8).

## Revendications

1. Dispositif servant à l'alignement tridimensionnel de découpes (2) avec une longueur (L) mesurée dans le sens de transport, comprenant au moins un corps de cylindre à butée (3a, 3b) pouvant tourner autour d'un axe (A) et comprenant au moins un élément de butée (7a, 7b) et une installation de transport à entraînement pour entraîner les découpes (2) par rapport au corps de cylindre à butée (3a, 3b), au moins un galet entraîneur (5), au moyen duquel les découpes (2) peuvent être pressées contre l'installation de transport à entraînement et au moins un galet de corps de cylindre (8a, 8b), au moyen duquel les découpes (2) peuvent être pressées contre le corps de cylindre à butée (3a, 3b), étant prévus, le galet de corps de cylindre (8a, 8b) étant précontraint en état appuyé contre le corps deu cylindre à butée (3a, 3b), **caractérisé en ce que**
l'installation de transport à entraînement est un dispositif à courroie de transport (4) qui présente au moins une courroie de transport continue et **en ce que** le galet entraîneur (5) est logé de manière que l'écart de ligne entre le galet de corps de cylindre (8a, 8b) et le galet entraîneur (5) est réglable à la longueur (L) des découpes à aligner (2).

2. Dispositif suivant la revendication 1, **caractérisé en ce que** le dispositif à courroie de transport (4) comprend une poulie de renvoi pouvant tourner autour de l'axe (A) pour renvoyer la courroie de transport (6) qui présente essentiellement le même diamètre que le corps de cylindre à butée (3a, 3b) de manière à obtenir une section linéaire de la courroie de transport (6), dans lequel les découpes (2) peuvent être amenées tangentiellement au corps de cylindre à butée (3a, 3b).

3. Dispositif suivant la revendication 2, **caractérisé en ce qu'**un dispositif de guidage (9) est prévu qui guide les découpes en vrac le long de la section linéaire de la courroie de transport (6), ainsi que le long d'une section en forme d'arc de cercle qui la section linéaire.

4. Dispositif suivant la revendication 3, **caractérisé en ce que** sur le dispositif de guidage, aussi bien le galet entraîneur (5) que le galet de corps de cylindre (8) sont logés de manière à pouvoir tourner librement.

5. Dispositif suivant la revendication 4, **caractérisé en ce que** le galet entraîneur (5) est disposé sur le dispositif de guidage (9) de manière réglable le long de la section linéaire et/ou de la section en forme d'arc de cercle de la courroie de transport (6).

6. Dispositif suivant la revendication 4, **caractérisé en ce que** deux ou plusieurs galets entraîneurs (5) sont prévus qui sont disposés sur le dispositif de guidage (9) de manière réglable les uns par rapport aux autres, le long de la section linéaire et/ou de la section en forme d'arc de cercle de la courroie de transport (6).

7. Procédé d'alignement tridimensionnel de découpes (2) utilisant un dispositif avec au moins un corps de cylindre à butée (3a, 3b) qui peut tourner autour d'un axe (A) et qui présente au moins un élément de butée (7a, 7b), ainsi qu'un dispositif à courroie de transport (4) pour l'entraînement des découpes (2) par rapport au corps de cylindre à butée (3a, 3b), au moins un galet entraîneur (5), au moyen duquel les découpes (2) peuvent être pressées contre au moins une courroie de transport (6) du dispositif à courroie de transport, et au moins un galet de corps de cylindre (8), au moyen duquel les découpes (2) peuvent être pressées contre le corps de cylindre à butée (3a, 3b), étant prévus, comprenant les étapes suivantes consistant :
• à régler l'écart de ligne entre le galet de corps de cylindre (8a, 8b) et le galet entraîneur (5) à la longueur (L) des découpes à aligner (2).
• à tourner le corps de cylindre à butée (3a, 3b) de manière que l'élément de butée (7a, 7b) se déplace avec une première vitesse de ligne (v1),
• à amener une découpe (2) au corps de cylindre à butée (3a, 3b) dans la direction tangentielle de celui-ci avec une seconde vitesse de ligne (v2) qui est supérieure à la première vitesse de ligne (v1), la découpe (2) étant maintenue par friction entre la courroie de transport (6) et le galet entraîneur (5),
• à amener l'arête de la découpe (2), qui se trouve à l'avant dans le sens de transport, à l'élément de butée (7a, 7b) dans une zone de ligne qui se situe entre le galet entraîneur (5) et le galet de corps de cylindre (8), de façon que l'arête avant bute contre l'élément de butée (7a, 7b),
• à saisir par friction l'arête avant de la découpe (2) entre le galet de corps de cylindre (8) et le corps de cylindre à butée (3a, 3b) et
• à libérer l'arête de la découpe (2), qui se trouve à l'arrière dans le sens de transport, dès que l'arête avant a été saisie par le galet de corps de cylindre (8).
